# EUROPÄISCHE PATENTSCHRIFT

(11) **EP 0 010 144 B1**
(45) Veröffentlichungstag und Bekanntmachung des Hinweises auf die Patenterteilung: **25.11.1981**
(21) Anmeldenummer: 79103189.1
(22) Anmeldetag: 29.08.1979
(51) Int. Cl.: E05D 15/52, E05D 7/02, E05D 7/04

(54) **Flügelgelenkband für Fenster, Türen od. dgl.**
Articulated fitting for windows, doors or the like
Ferrure d'articulation pour fenêtres, portes ou analogues

(30) Priorität: 12.10.1978 DE 7830415 U
(43) Veröffentlichungstag der Anmeldung: 30.04.1980
(73) Patentinhaber: SIEGENIA-FRANK KG, 57074 Siegen (DE)
(72) Erfinder: Roth, Ernst, D-5901 Wilnsdorf 11 (DE)

## Beschreibung

### Technisches Gebiet

Die Neuerung betrifft ein Flügelgelenkband für Fenster, Türen od. dgl., das mit einer Gelenkhülse seitlich neben dem Flügelüberschlag vor die raumseitige Sichtfläche des Festrahmens greift und durch einen Winkellappen mit dem einen Schenkel eines an der Falzumfangsfläche des Flügels zu befestigenden Eckwinkel unlösbar, jedoch um 180° verdrehbar sowie in beiden Drehlagen am Eckwinkel arretierbar verbunden ist.

Insbesondere hat dabei die Neuerung ein Eckband für Dreh-Kipp-Flügel zum Gegenstand, welches dem Fenster- oder Türflügel an der dem Schnittpunkt der beiden Gelenkachsen benachbarten Ecke zugeordnet und mit dem in einem Lagerbock am Festrahmen um eine horizontale Achse kippbar abgestützten aufrechten Gelenkbolzen eines Dreh-Kipp-Ecklagers in Eingriff bringbar ist.

### Stand der Technik

Flügelgelenkbänder der gattungsgemäßen Art gehören beispielsweise durch die DE-U-1957 654 zum Stand der Technik.

Wenn solche Flügelgelenkbänder Drehflügeln von Fenstern und Türen od. Kipp- und Klappflügeln von Fenstern zugeordnet werden, ist eine paarweise Verwendung erforderlich, wie das bereits aus dem DE-U-1 957654 hervorgeht. Dabei haben die beiden Flügelgelenkbänder, bezogen auf eine zu ihrer gemeinsamen Gelenkachse normale Ebene, eine spiegelbildliche Ausgestaltung. Es ist daher möglich, ein solches Flügelgelenkband-Paar bei jeder vorkommenden Anschlagrichtung des Fenster- oder Türflügels in Benutzung zu nehmen.

Werden jedoch Flügelgelenkbänder der gattungsgemäßen Art als Eckbänder für Dreh-Kipp-Flügel von Fenstern, Türen od. dgl. in Benutzung genommen, wie das z. B. der DD-A-118453 entnommen werden kann, dann ist jeweils nur die Verwendung eines einzelnen Flügelgelenkbandes der gattungsgemäßen Art notwendig.

Damit ein einzelnes Flügelgelenkband dieser Art sich sowohl für Rechts- als auch für Linksanschlag einsetzen läßt ist gemäß der DD-A-118453 der Winkellappen der Gelenkhülse um 180° verdrehbar mit dem aufrechten Schenkel des Eckwinkels verbunden und kann daran in jeder der beiden möglichen Drehlagen, beispielsweise mittels Schrauben, festgelegt werden.

Wie sich beispielsweise aus der AT-A-275 349, dem DE-U-1 764 554 und der DE-A-2 150 237 ergibt, ist es bei Scharniergelenken für Fenster, Türen od. dgl. oft erwünscht, Vorrichtungen zur Höhenregulierung des Flügels einzubauen, um evtl. Anschlagungenauigkeiten beim Einsetzen des Flügels in den Festrahmen ausgleichen zu können und auch jederzeit nachträglich eine Lagenjustierung zu ermöglichen, beispielsweise wenn sich der Flügel nach längerem Gebrauch gesetzt hat.

Es hat sich jedoch gezeigt, daß die Ausstattung von Flügelgelenkbändern mit höhenverstellvorrichtungen der aus der DE-A-2 150 273 bekannt gewordenen Art Schwierigkeiten bereitet, wenn diese die gattungsgemäße Ausbildung aufweisen.

Da in einem solchen Falle das zur Justierung der Höhenlage dienende Stellglied in der Gelenkhülse des Flügelgelenkbandes immer oberhalb des in die Gelenkhülse eingreifenden Gelenkbolzens des Rahmengelenkteils liegen muß, wie das die DE-A-2 150 237 zeigt, geht zwangsläufig die Möglichkeit des wahlweisen Rechts- und Linksanschlages der gattungsgemäßen Flügelgelenkbänder verloren.

### Beschreibung der Neuerung

Zweck der Neuerung ist es, den zuletzt geschilderten Nachteil bei gattungsgemäßen Flügelgelenkbändern zu beseitigen. Es ist daher der Neuerung die Aufgabe gestellt, ein Flügelgelenkband der eingangs erläuterten Bauart hinsichtlich seiner Raumform so zu gestalten, daß unter Beibehaltung der Möglichkeit des wahlweisen Rechts- und Linksanschlags ein und desselben Flügelgelenkbandes auf einfache Art und Weise auch eine Höhenverstellbarkeit erreicht wird.

Die Lösung dieser Aufgabe ist nach der Neuerung gekennzeichnet durch die Kombination der im Anspruch 1 angegebenen Merkmale a) bis d).

Durch Benutzung dieser Merkmalskombination a) bis d) stellt sich der Vorteil ein, daß ein und dieselbe Ausführungsform des Flügelgelenkbandes bei Drehflügeln, Kippflügeln, Klappflügeln und insbesondere auch bei Dreh-KippFlügeln immer so angeschlagen werden kann, daß das Stellglied zur Lagenregulierung des Flügels in Richtung seiner Gelenkachse leicht mit einem Betätigungswerkzeug (Schraubendreher oder Steckschlüssel) zugänglich ist.

Weitere, besonders vorteilhafte Ausgestaltungsmerkmale eines solchen Flügelgelenkbandes ergeben sich auf Grund der Ansprüche 2 bis 4.

Die Raumformmerkmale nach dem Anspruch 5 machen es möglich, ein Flügelgelenkband der beanspruchten Bauart auch in Verbindung mit Fenstern und Türen od. dgl. in Benutzung zu nehmen, bei denen die Flügel aus Leichtmetall-oder Kunststoff-Hohlprofilen zusammengesetzt sind.

### Beschreibung der Zeichnungsfiguren

Fig. 1 zeigt in räumlicher Ansichtsdarstellung ein Flügelgelenkband mit Einstellung für Rechtsanschlag, in
Fig. 2 ist das gleiche Flügelgelenkband in der Einstellung für Linksanschlag wiedergegeben, die
Fig. 3 zeigt das Flügelgelenkband während einer Umstellphase von der einen auf die andere Anschlagrichtung, in
Fig. 4 ist ein Schnitt längs der Linie IV-IV in Fig. 1 dargestellt und
Fig. 5 zeigt einen Schnitt längs der Linie V-V in Fig. 1.

### Wege zur Ausführung der Neuerung

Das in den Fig. 1 bis 5 gezeigte Flügelgelenkband 1 ist nicht nur verwendbar für Dreh- und Dreh-Kipp-Flügel von Fenstern oder Türen, sondern kann ebensogut auch in Verbindung mit Kipp- und Klappflügeln von Fenstern benutzt werden. Es wird dabei jeweils an einer der Gelenkachse benachbarten Flügelecke montiert. Das Flügelgelenkband 1 besteht im wesentlichen aus einem Eckwinkel 2, einem im Querschnitt Z-förmigen Winkellappen 3 und einer Gelenkhülse 4.

Mit seinen beiden Schenkeln 2' und 2" wird der Eckwinkel 2, z. B. über mehrere Schrauben, an der Falzumfangsfläche des Flügels befestigt. An der äußeren Längsseite des Schenkels 2' liegt dabei der Winkellappen 3 mit seinem Flansch 3' an, wobei er über eine auf seiner halben Länge gelegene Gelenkachse 5 fest, aber um 180° verdrehbar mit dem Schenkel 2' des Eckwinkels 2 verbunden ist.

In jeder der beiden um 180° zueinander verdrehten Lagen, (siehe Fig. 1 und 2) kann der Winkellappen 3 über seinen Flansch 3' durch zwei Schrauben 6 am Schenkel 2' des Eckwinkels 2 gegen unerwünschte Verdrehung um die Gelenkachse 5 arretiert werden. Zu diesem Zweck greifen die Schrauben 6 mit ihrem Schaft jeweils in Gewinde am Schenkel 2' des Eckwinkels 2 ein, während ihre Köpfe von Senklöchern im Flansch 3' aufgenommen sind.

Der Steg 3" des Winkellappens 3 erstreckt sich rechtwinklig zur Ebene des Flansches 3' und parallel zur Ebene der rückwärtigen Aufschlagfläche des Flügelüberschlages. An diesen Steg 3" schließt sich wiederum im rechten Winkel der Flansch 3''' an, und zwar derart, daß er seitlich neben dem Flügelüberschlag zu liegen kommt und sich dabei parallel zur Überschlags-Umfangsfläche erstreckt.

An der der Überschlags-Umfangsfläche abgewendeten Seite des Flansches 3''' liegt die Gelenkhülse 4 mit einer ebenen Stützfläche 7 an. Außerdem ist sie über eine Gelenkachse 8 unlösbar, aber um 180° verdrehbar mit dem Flansch 3''' verbunden.

Die Gelenkhülse 4 hat in Querschnittsrichtung eine zu der durch ihre Gelenkachse gehenden sowie parallel zur Flügelebene gerichteten Ebene symmetrische Ausbildung und kann in jeder der beiden möglichen End-Drehlagen durch zwei Schrauben 9 unverdrehbar am Flansch 3'" festgelegt werden. Dabei greift die Schraube 9 mit ihrem Schaft in Gewinde an der Gelenkhülse 4 ein, während ihre Köpfe von Senklöchern an der dem Flügelüberschlag zugewendeten Seite des Flansches 3''' aufgenommen sind.

In Fig. 3 der Zeichnung sind der Eckwinkel 2, der Winkellappen 3 und die Gelenkhülse 4 während einer Umstellphase dargestellt, die zwischen den aus den Fig. 1 und 2 erkennbaren Einstellagen für Rechts- und Linksanschlag liegt.

Fig.4 läßt erkennen, wie einerseits der Winkellappen 3 mit dem Schenkel 2' des Eckwinkels 2 und andererseits die Gelenkhülse 4 mit dem Winkellappen 3 in Gelenkverbindung gehalten ist.

Aus Fig. ist schließlich ersichtlich, wie die Schrauben 9 durch den Flansch 3''' in die Gelenkhülse 4 eingreifen. Sie zeigt ferner, daß in der Lagerbohrung 10 der Gelenkhülse 4 eine Stützpfanne 11 für den Lagerbolzen eines Rahmengelenkteils sitzt, die drehfest, aber axial verschiebbar in der Lagerbohrung 10 geführt wird. Von oben ist ein Gewinde 12 der Gelenkhülse 4 eine Stellschraube 13 eingedreht, die auf die Rückseite der Stützpfanne 11 einwirkt und eine stufenlose Lagenregulierung der Stützpfanne 11 innerhalb der Lagerbohrung 10 ermöglicht.

Durch das Zusammenwirken der Stellschraube 13 mit der Stützpfanne 11 kann daher die Lage des Flügels in Richtung parallel zu seiner Gelenkachse auf einfache Weise und je nach Bedarf nachjustiert werden.

Wird ein Flügelgelenkband 1 der aus den Fig. 1 bis 5 ersichtlichen Raumform als Teil von Scharniergelenken für Drehflügel-Fenster und -Türen benutzt oder aber zur Bildung des Eckgelenkes für Dreh-Kipp-Flügel von Fenstern und Türen eingesetzt, dann muß natürlich die Gelenkhülse 4 am Flansch 3''' des Winkellappens 3 so lagenfixiert sein, daß die Stellschraube 13 von oben her zugänglich ist und auch von oben her an der Stützpfanne 11 angreift, damit sie die aus dem Flügelgewicht resultierende Axialkraft aufzunehmen vermag.

Um diese Lagenzuordnung der Stellschraube 13 relativ zum Flügel unabhängig davon zu ermöglichen, ob das Flügelgelenkband 1 rechts oder links angeschlagen bzw. an der oberen oder an der unteren Flügelecke montiert wird, ist einerseits die drehbare Verbindung der Gelenkhülse4 mit dem Winkellappen 3 über die Gelenkachse 8 und andererseits die drehbare Verbindung des Winkellappens 3 mit dem Eckwinkel 2 über die Gelenkachse 5 vorgesehen.

Auch bei Benutzung des Flügelgelenkbandes 1 in Verbindung mit Kipp- und Klappflügeln ist einerseits die Verdrehbarkeit der Gelenkhülse 4 relativ zum Winkellappen 3 und andererseits die Verdrehbarkeit des Winkellappens 3 relativ zum Eckwinkel 2 von Bedeutung, weil auch hier oft eine Lagenjustierung der Flügel in Richtung ihrer Gelenkachse erwünscht ist und deshalb die Stellschrauben 13 leicht zugänglich sein sollten.

Erwähnenswert ist noch, daß das in der Zeichnung dargestellte Flügelgelenkband 1 hauptsächlich zur Verwendung in Verbindung mit Fenstern und Türen aus Holz oder Kunststoff ausgebildet ist.

Es besteht jedoch auch die Möglichkeit, dieses Flügelgelenkband 1 so weiterzubilden, daß es an Fenstern und Türen benutzt werden kann, die aus Leichtmetall-Profilen zusammengesetzt sind. In einem solchen Falle haben nämlich die Flügelschenkel regelmäßig an ihrer Falzumfangsfläche schwalbenschwanz- oder T-förmig hinterschnittene Profilnuten, die zur Aufnahme von Beschlagteilen dienen.

Damit das Flügelgelenkband 1 über seinen Eckwinkel ebenfalls in solchen hinterschnittenen Profilnuten montierbar ist, kann es sich als vorteilhaft erweisen, wenigstens an einem der Schenkel 2' und 2" des Eckwinkels 2, vorzugsweise an dem den Winkellappen 3 tragenden Schenkel 2' längsverlaufende, abgesetzte Leisten, Nocken oder Stege 14 vorzusehen, wie das in der Zeichnung durch strichpunktierte Linien angedeutet ist.

Mittels dieser Leisten, Nocken oder Stege 14 läßt sich dann der betreffende Schenkel 2' des Eckwinkels 2 formschlüssig in die hinterschnittenen Profilnuten eines Flügelschenkels einschieben. Die den Eckwinkel 2 am Flügel fixierenden Verbindungsglieder, wie z. B. Schrauben, Klemmkeile od. dgl. können dabei beträchtlich entlastet werden.

### Der gewerbliche Nutzungsbereich

Flügelgelenkbänder der beschriebenen und beanspruchten Raumform können überall dort zum Einsatz gelangen, wo es darauf ankommt, ohne Rücksicht auf die jeweils erforderliche Anschlagrichtung des Flügels auf einfache Art und Weise eine Lagenjustierung desselben in Richtung zu seiner Gelenkachse möglich zu machen.

### Bezugszeichenübersicht

1 Flügelgelenkband
2 Eckwinkel
2', 2" Schenkel des Eckwinkels 2
3 Winkellappen
3' Flansch des Winkellappens 3
3" Steg des Winkellappens 3
3'" Flansch des Winkellappens 3
4 Gelenkhülse
5 Gelenkachse
6 Arretierschrauben zwischen Eckwinkel 2 und Winkellappen 3
7 Stützfläche der Gelenkhülse 4
8 Gelenkachse zwischen Gelenkhülse 4 und Winkellappen 3
9 Arretierschrauben zwischen Gelenkhülse 4 und Winkellappen 3
10 Lagerbohrung der Gelenkhülse 4
11 Stützpfanne der Gelenkhülse 4
12 Gewinde in der Gelenkhülse 4
13 Stellschraube der Gelenkhülse 4
14 Leisten, Nocken oder Stege am Eckwinkel 2

## Patentansprüche

1. Flügelgelenkband (1) für Fenster, Türen od. dgl., insbesondere Eckband für Dreh-Kipp-Flügel, das mit einer Gelenkhülse (4) seitlich neben den Flügelüberschlag vor die raumseitige Sichtfläche des Festrahmens greift und durch einen Winkellappen (3) mit dem einen Schenkel (2') eines an der Falzumfangsfläche des Flügels zu befestigenden Eckwinkels (2) unlösbar, jedoch um 180° verdrehbar sowie in beiden Drehlagen am Eckwinkel (2) arretierbar verbunden ist, gekennzeichnet durch die Kombination der Merkmale, daß
a) die Gelenkhülse (4) innerhalb ihrer Lagerbohrung (10) mit einer von einem, vorzugsweise vom oberen Ende aus zugänglichen, axial verstellbaren Stützpfanne (11) für den Gelenkbolzen des Rahmengelenkteils versehen ist, daß
b) die Gelenkhülse (4) symmetrisch zu einer mit der Flügelebene parallelen Ebene gestaltet ist, daß
c) der Winkellappen (3) mit einem seitlich neben dem Flügelüberschlag liegenden und im wesentlichen quer zur Flügelebene gerichteten Flansch (3"') versehen ist, und daß,
d) der Winkellappen (3) durch eine parallel zur Flügelebene gerichtete Achse (5, 8) um 180° verdrehbar und die Gelenkhülse (4) in beiden Drehlagen arretierbar mit dem Flansch (3"') verbunden ist.

2. Flügelgelenkband nach Anspruch 1, dadurch gekennzeichnet, daß die Stützpfanne (11) drehfest in der Lagerbohrung (10) der Gelenkhülse (4) gehalten und durch eine darin a_{Q}cial verstellbare Schraube (13) abgestützt ist.

3. Flügelgelenkband nach den Ansprüchen 1 und 2, dadurch gekennzeichnet, daß die Gelenkhülse (4) über eine Gelenkachse (8) unlösbar am Flansch (3"') des Winkellappens (3) gelagert ist und einerseits der Winkellappen (3) am Eckwinkel (2) sowie andererseits die Gelenkhülse (4) am Flansch (3'") des Winkellappens (3) durch Schrauben (6 bzw. 9) arretierbar ist.

4. Flügelgelenkband nach den Ansprüchen 1 bis 3, dadurch gekennzeichnet, daß die Arretierschrauben (6) für den Winkellappen (3) in Gewinde des Eckwinkels (2) eingreifen, während die Arretierschrauben (9) für die Gelenkhülse (4) in Gewinde der Gelenkhülse (4) eindrehbar sind.

5. Flügelgelenkband nach den Ansprüchen 1 bis 4, dadurch gekennzeichnet, daß der Eckwinkel (2) an seinem den Winkellappen (3) tragenden Schenkel (2') längsverlaufende, abgesetzte Leisten, Nocken oder Stege (14) trägt, mit denen er formschlüssig in hinterschnittene Profilnuten von Flügelschenkeln an Leichtmetall-oder auch Kunststoffenstern und -türen einschiebbar ist.

## Claims

1. Link (1) for window casements, door wings or the like, especially angle link for side and top-hung doors and windows, which with an articulated sleeve (4) grips laterally near to the door or window overlap facing the indoor area of vision of the fixed frame, and connected by an angle lug (3) with the one side (2') of the corner angle (2) to be made firmly fast to the groove width surface of the door or window, but rotatable through 180° and lockable on the corner angle (2) in both pivoting positions, characterized by the combination of features that
a) the articulated sleeve (4) within its drill-hole socket (10) is provided with a supporting seat (11), preferably accessible from the upper end and axially adjustable, for the joint pin of the pivoting part, that
b) the articulated sleeve (4) is shaped symmetrically about a plane parallel with the plane of the door or window, that
c) the angle lug (3) is provided with a flange (3"') lying laterally near to the door or window overlap and aligned essentially obliquely to the plane of the door or window, and that
d) the angle lug (3) ist connected by an axis (5) aligned parallel to the plane of the door or window rotatable through 180° and the articulated sleeve (4) is connected in a lockable manner in both pivoting positions with the flange (3"').

2. Window or door link in accordance with claim 1, characterized by the fact that the supporting seat (11) is held rigid in the drill-hole socket (10) of the articulated sleeve and braced by a screw (13) axially adjustable therein.

3. Window or door link in accordance with claims 1 and 2, characterized by the fact that the articulated sleeve (4) is firmly held by a joint axis (8) on the flange (3"') of the angle lug (3) and, on the one hand, the angle lug (3) at the corner angle (2), and on the other hand, the articulated sleeve (4) on the flange (3''') of the angle lug (3) is lockable by screws (6 and 9).

4. Window or door link in accordance with claims 1 to 3, characterized by the fact that the stop screws (6) for the angle lug (3) mesh into the thread of the corner angle (2), while the stop screws (9) for the articulated sleeve (4) can be engaged in the thread of the articulated sleeve (4).

5. Window or door link in accordance with claims 1 to 4, characterized by the fact that the corner angle (2), on the side (2') carrying the angle lug (3), has segregated ledges, dogs or bridges (14) running longitudinally, with which it can be inserted in a form-locking manner into the shaped undercut sockets on the sides of light metal and also plastic windows and doors.

## Revendications

1. Elément d'articulation (1) de battants de fenêtres, de vantaux de portes ou d'autres éléments du même genre, en particulier élément de coin pour battants de fenêtres ou pour vantaux de portes à ouverture à la fois du type classique et du type à soufflet, qui, par une douille d'articulation (4), se place latéralement au côte de la partie de recouvrement du battant de fenêtre ou du vantail de porte, à l'avant de la face apparente, côté local, du châssis dormant de la fenêtre ou du bâti de la porte, et qui, par une patte coudée (3), est fixé à l'une (2') des ailes d'une pièce d'angle (2) à fixer à la face périphérique de la feuillure du battant ou du vantail, de façon à ne pas pouvoir en être détaché, mais de façon à pouvoir être tourné de 180° et à pouvoir être bloqué dans les deux positions pouvant être prises par rotation sur la pièce d'angle, l'élément d'articulation étant caractérisé par la combinaison des caractéristiques énoncées ci-apès:
a) la douille d'articulation (4) présente, à l'intérieur de son passage de montage et de support (10), une cuvette d'appui (11) qui est accessible de l'une des extrémités, de préférence de l'extrémité supérieure, et qui peut être déplacée dans le sens axial, cuvette d'appui qui est destinée à recevoir la broche d'articulation de l'élément d'articulation du châssis,
b) la douille d'articulation (4) est de forme symétrique par rapport à un plan parallèle au plan du battant de la fenêtre ou du vantail de la porte,
c) la patte coudée (3) comporte une aile (3"') qui se trouve latéralement au côté de la partie de recouvrement du battant de la fenêtre ou du vantail de la porte et qui suit une direction en substance transversale à celle du plan du battant de la fenêtre ou du vantail de la porte, et
d) la patte coudée (3) est fixée, de façon à pouvoir être tournée de 180°, par un axe (5) qui suit une direction parallèle à celle du plan du battant de la fenêtre ou du vantail de la porte et la douille d'articulation (4) est fixée à l'aile (3"') de façon à pouvoir être bloquée dans les deux positions pouvant être prises par rotation.

2. Elément d'articulation de battants de fenêtres, de vantaux de portes ou d'autres éléments du même genre, suivant la revendication 1, caractérisé en ce que la cuvette d'appui (11) est maintenue de façon à ne pas pouvoir tourner dans le passage de montage et de support (10) de la douille d'articulation (4) et est soutenue par une vis (13) qui peut être déplacée dans le sens axial dans la douille d'articulation.

3. Elément d'articulation de battants de fenêtres, de vantaux de portes ou d'autres éléments du même genre, suivant les revendications 1 et 2, caractérisé en ce que la douille d'articulation (4) est montée de façon indéfaisa- ble, par un axe d'articulation (8), sur l'aile (3"') de la patte coudée (3), et, d'une part, la patte coudée (3) peut être bloquée, à l'aide de vis (6) sur la pièce d'angle (2) et, d'autre part, la douille d'articulation (4) peut être bloquée, à l'aide de vis (9), sur l'aile (3"') de la patte coudée (3).

4. Element d'articulation de battants de fenêtres, de vantaux de portes ou d'autres éléments de même genre, suivant les revendications 1 à 3, caractérisé en ce que les vis de blocage (6) de la patte coudée (3) sont posées dans des trous taraudés que présente la pièce d'angle (2), tandis que les vis de blocage (9) de la douille d'articulation (4) peuvent être serrées dans des trous taraudés que présente cette douille d'articulation (4).

5. Elément d'articulation de battants de fenêtres, de vantaux de portes ou d'autres éléments du même genre, suivant les revendications 1 à 4, caractérisé en ce que la pièce d'angle (2) présente, à l'aile (2') qui porte la patte coudée (3), des nervures, saillies ou ailettes longitudinales décalées (14), au moyen desquelles elle peut être introduite, par adaptation de formes, dans des rainures profilées en contre-dépouille de montants de battants de fenêtres et de vantaux de portes en métal léger ou encore en matière synthétique.
